# EUROPÄISCHE PATENTSCHRIFT

(11) **EP 1 538 289 B1**
(45) Veröffentlichungstag und Bekanntmachung des Hinweises auf die Patenterteilung: **24.05.2006**
(21) Anmeldenummer: 04028186.7
(22) Anmeldetag: 27.11.2004
(51) Int. Cl.: E05C 1/06, E05B 47/02

(54) **Zentralverriegelungseinrichtung für Türen an Fahrzeugen des öffentlichen Personen-Nah-und-Fernverkehrs**
Central locking device for doors on public transport carriages
Dispositif de verrouillage pour des wagons pour le transport public

(30) Priorität: 05.12.2003 DE 20318898 U
(43) Veröffentlichungstag der Anmeldung: 08.06.2005
(73) Patentinhaber: Gebr. Bode GmbH & Co. KG, 34123 Kassel (DE)
(72) Erfinder: Sprenger, Thorsten, 34253 Lohfelden (DE)
(74) Vertreter: Feder, Wolf-Dietrich

(56) Entgegenhaltungen:
- EP-A- 0 051 149
- EP-A- 0 744 310
- AT-B- 380 302
- US-A- 6 062 612

## Beschreibung

Die Erfindung betrifft eine Zentralverriegelungseinrichtung für Türen an Fahrzeugen des öffentlichen Personen-Nah- und -Fernverkehrs, wobei die Türen die Merkmale aus dem Oberbegriff des Patentanspruchs 1 aufweisen.

Derartige Türen sind an sich bekannt. Siehe zum Beispiel die AT-B-380302 oder die EP-A-51149. Jede derartige Tür kann durch Drehen am Drehgriff individuell verriegelt und entriegelt werden.

Der Erfindung liegt die Aufgabe zugrunde, eine Einrichtung zu schaffen, mittels der derartige Türen automatisch auf ein von einer Zentrale abgegebenes Steuersignal hin verriegelt und entriegelt werden.

Die Lösung dieser Aufgabe erfolgt erfindungsgemäß mit den Merkmalen aus dem kennzeichnenden Teil des Patentanspruchs 1. Vorteilhafte Weiterbildungen der Erfindung sind in den abhängigen Ansprüchen beschrieben.

Der Grundgedanke der Erfindung besteht darin, die bekannte Konstruktion einer individuellen Verriegelungsvorrichtung so zu ergänzen, dass die Verriegelung automatisch von einer Zentrale aus durchführbar ist. Dies geschieht, indem die Koppelscheibe der bekannten Verriegelungsvorrichtung über ein Zahnsegment, eine Zahnleiste und ein Zahnradgetriebe an einen Elektromotor angekoppelt wird, der von einer zentralen Steuereinrichtung her ein- und ausschaltbar ist. Hierbei hat es sich als vorteilhaft erwiesen, wenn die verriegelte und/oder die entriegelte Stellung der Verriegelungsvorrichtung über Endschalter oder über Sensoren abgefragt wird und ein entsprechendes Signal an die zentrale Steuereinheit abgegeben wird.

Vorteilhaft ist es auch, wenn die Anlenkung der Koppelstange an die Koppelscheibe jeweils derart ist, dass in der Verriegelungsstellung die Koppelscheibe in bezug auf die Koppelstange in einer Übertotpunktstellung steht, so dass ein gewaltsames Öffnen der Tür im verriegelten Zustand verhindert wird.

Wie weiter unten anhand von Ausführungsbeispielen erläutert, kann die erfindungsgemäße Zentralverriegelungseinrichtung zur einseitigen oder beidseitigen Verriegelung der Tür ausgebildet sein.

Im folgenden werden anhand der beigefügten Zeichnungen Ausführungsbeispiele für Zentralverriegelungseinrichtungen nach der Erfindung näher erläutert.

In den Zeichnungen zeigen:
- Fig. 1: einen Horizontalschnitt durch einen Teil einer Fahrzeugtür im Bereich der Verriegelungsvorrichtung;
- Fig. 2: eine Aufsicht auf die Verriegelungsvorrichtung nach Fig. 1;
- Fig. 3: eine Teilaufsicht auf eine Fahrzeugtür mit einer beidseitig wirkenden Verriegelungsvorrichtung;
- Fig. 4: im gegenüber Fig. 3 vergrößerten Teilschnitt die Verriegelungsvorrichtung nach Fig. 3 im Bereich des in Fig. 3 an der rechten Türkante angeordneten Riegelelements.

Die Fig. 1 und 2 zeigen ein erstes Ausführungsbeispiel für eine Verriegelungsvorrichtung an einer Fahrzeugtür, von der lediglich der Teil eines Türblatts 1 dargestellt ist, an dem die Verriegelungsvorrichtung angeordnet ist, die auf einer Grundplatte 1.1, welche mit dem Türblatt 1 verbunden ist, montiert ist.

Die Verriegerungsvorrichtung besitzt einen Drehgriff 3.1, der über eine Welle 3.2 mit einer drehbar auf der Grundplatte 1.1 angeordneten Koppelscheibe 3 verbunden ist. An der Koppelscheibe 3 ist das eine Ende 4.1 einer Koppelstange 4 angelenkt, deren anderes Ende 4.2 gelenkig mit einem Verbindungsstück 5 verbunden ist, das in einer Geradführung 6.1 verschiebbar geführt ist und an seinem äußeren Ende das Riegelelement 6 trägt, das mit einem in den Fig. 1 und 2 nicht dargestellten, am oder im Türrahmen angeordneten Gegenelement zusammenwirkt. In den Fig. 1 und 2 ist diese manuell betätigbare Verriegelungsvorrichtung in einem Zustand dargestellt, in dem sich die Koppelscheibe 3 in der Verriegelungsstellung befindet, in der das Ende 4.1 der Koppelstange 4 sich in der Stellung V befindet, in der das Riegelelement 6 in die maximale Stellung nach rechts verschoben ist. In dieser Stellung befindet sich, wie aus Fig. 2 abzulesen, die Koppelscheibe 3 in bezug auf die Koppelstange 4 in einer "Übertotpunktstellung", so dass die verriegelte Tür nicht gewaltsam durch Zurückschieben des Riegels geöffnet werden kann.

Wird die Koppelscheibe 3 mittels des Drehgriffs 3.1 um 90° verdreht, so dass das Ende 4.1 der Koppelstange 4 in die in Fig. 2 mit E bezeichnete Stellung gerät, so wird über die Koppelstange 4 das Riegelelement 6 in die entriegelte Stellung zurückgezogen.

Um die soweit beschriebene manuelle Verriegelungsvorrichtung zu einer Zentralverriegelungseinrichtung zu erweitern, werden folgende zusätzliche Maßnahmen getroffen:

An der Koppelscheibe 3 ist ein Zahnsegment 8 befestigt, das zusammen mit der Koppelscheibe 3 verdrehbar ist. Das Zahnsegment 8 greift in eine verschiebbar auf der Grundplatte 1.1 gelagerte Zahnleiste 9 ein, wobei durch ein an der Rückseite der Zahnleiste 9 anliegendes Druckstück 9.1 sichergestellt wird, dass beim Verdrehen des Zahnsegments 8 die Zahnleiste 9 nicht nach außen ausweicht sondern lediglich verschoben wird. In die Zahnleiste 9 greift das Abtriebszahnrad 10.2 eines Zahnradgetriebes 10 ein, dessen Antriebszahnrad 10.1 vom Abtriebsrad 11.1 eines Elektromotors 11 angetrieben ist. Der Elektromotor 11 ist in nicht eigens dargestellter Weise an eine elektrische Zuleitung angeschlossen und von einer ebenfalls nicht dargestellten zentralen Steuereinrichtung aus ein- und ausschaltbar.

Um die Verriegelungsstellung und die Entriegelungsstellung der Verriegelungsvorrichtung von der zentralen Steuereinrichtung aus sicher feststellen zu können, sind zu beiden Seiten des Verbindungsstücks 5 Endschalter 12 und 13 angeordnet, die in nicht dargestellter Weise mit der zentralen Steuereinrichtung verbunden sind. Das Verbindungsstück 5 besitzt an der dem Endschalter 12 zugewandten Seite eine Ausnehmung 5.1 und an der dem Endschalter 13 zugewandten Seite eine Ausnehmung 5.2. In die Ausnehmung 5.1 greift in der in Fig. 2 dargestellten Stellung des Verbindungsstücks das Betätigungselement des Endschalters 12 ein, wodurch von diesem Endschalter 12 ein elektrisches Signal abgegeben wird, welches die Verriegelungsstellung kennzeichnet. Der Abstand der beiden Ausnehmungen 5.1 und 5.2 in Bewegungsrichtung des Verbindungsstücks 5 ist so gewählt, dass er genau dem Weg zwischen der Verriegelungsstellung und der Entriegelungsstellung des Riegelelements 6 entspricht. Aus Fig. 2 ist ablesbar, dass beim Zurückziehen von Verbindungsstück 5 und Riegelelement 6 in die Entriegelungsstellung die Ausnehmung 5.2 im Verbindungsstück 5 in den Bereich des Betätigungselements des Endschalters 13 gerät, so dass dieses Betätigungselement in die Ausnehmung 5.2 eingreift und der Endschalter 13 ein elektrisches Signal abgibt, welches die Entriegelungsstellung kennzeichnet.

Damit sichergestellt ist, dass jeweils in der Verriegelungsstellung und der Entriegelungsstellung das Verbindungsstück 5 so liegt, dass jeweils einer der beiden Endschalter 12 oder 13 betätigt wird, ist eine zusätzliche Führung für das Verbindungsstück 5 vorgesehen, die eine Drehbewegung des Verbindungsstücks 5 verhindert. Diese zusätzliche Führung besitzt einen im Verbindungsstück 5 in Bewegungsrichtung verlaufenden Führungsschlitz 5.3, in den ein fest mit der Grundplatte 1.1 verbundener, senkrecht zur Bewegungsrichtung des Verbindungsstücks 5 verlaufender Führungsstift 5.4 eingreift. Dieser Führungsstift 5.4 ist im Bereich zwischen den beiden Schaltelementen der Endschalter 12 und 13 angeordnet.

Die Funktionsweise der Verriegelungsvorrichtung nach Fig. 1 und 2 ist aus den Zeichnungen leicht abzulesen. Wenn der Elektromotor 11 von der zentralen Steuereinrichtung aus zur Bewegung in der einen oder anderen Drehrichtung eingeschaltet wird, bewegt sich die Koppelscheibe 3 entsprechend, und über die Koppelstange 4 wird das Verbindungsstück 5 und mit ihm das Riegelelement 6 in Richtung einer Verriegelung oder Entriegelung bewegt.

In den Fig. 3 und 4 ist eine Variante der Ausführungsform der Verriegelungsvorrichtung nach den Fig. 1 und 2 dargestellt. Bauteile, die den gleichen Bauteilen nach Fig. 1 und 2 entsprechen, sind in Fig. 3 und 4 mit der gleichen Bezugsziffer und einem Apostrophstrich gekennzeichnet.

Die Verriegelungsvorrichtung nach Fig. 3 unterscheidet sich von der Verriegelungsvorrichtung nach Fig. 1 und 2 dadurch, dass am Zahnsegment 8' der Koppelscheibe 3' eine zweite Koppelstange 14' angelenkt ist, die in der entgegengesetzten Richtung verläuft wie die Koppelstange 4', und die Anlenkpunkte 14.1' und 4.1' der beiden Koppelstangen liegen einander im wesentlichen radial an der Koppelscheibe 3' gegenüber. Die Koppelstange 14' ist gelenkig mit einem zweiten, am Türblatt verschiebbar gelagerten Verbindungsstück 15' verbunden, welches ein zweites Riegelelement 16' trägt, das mit einem zweiten, am Türrahmen 2' angeordneten Gegenelement 17' zusammenwirkt. Die beiden Riegelelemente 7' und 17' sind an zwei einander gegenüberliegenden Kanten des Türblatts 1' angeordnet. Es lässt sich leicht erkennen, dass durch ein Verdrehen der Koppelscheibe 3' beim Einschalten des Elektromotors 11' in der einen oder anderen Drehrichtung die beiden Riegelelemente 6' und 16' synchron aus einer Entriegelungsstellung in eine Verriegelungsstellung und zurück bewegt werden.

Fig. 4 zeigt in etwas detaillierterer Weise das Zuammenwirken des Riegelelements 6' mit dem Gegenelement 7'.

Das am Türrahmen 2' angeordnete Gegenelement 7' ist als Schließkulisse ausgebildet mit einer Öffnung 7.1', in welche das Riegelelement 6' hinter ein Schließblech 7.5 beim Verriegelungsvorgang einfährt. Das Verbindungsstück 5' mit dem Riegelelement 6' ist durch ein Profilteil 18' hindurchgeführt, welches am vorderen Ende eine Dichtung 18.1' mit integrierter Schaltleiste für eine Einklemmsicherungseinrichtung trägt. An der Schließkulisse 7' sind Dichtungslippen 7.2' und 7.3' angeordnet, an welche sich im geschlossenen Zustand der Tür das Türblatt 1' anlegt.

## Patentansprüche

1. Zentralverriegelungseinrichtung für Türen an Fahrzeugen des öffentlichen Personen-Nah- und -Fernverkehrs, die mit einer Verriegelungsvorrichtung versehen sind, welche Zentral verriegelungseinrichtung einen im Gebrauch am Türblatt angeordneten Drehgriff aufweist, der über eine Welle mit einer Koppelscheibe verbunden ist, an der ein Ende einer Koppelstange angelenkt ist, deren anderes Ende gelenkig mit einem im Gebrauch am Türblatt verschiebbar gelagerten Riegelelement verbunden ist, das mit einem am oder im Türrahmen angeordneten Gegenelement zusammenwirkt, derart, dass durch Verdrehen der Koppelscheibe das Riegelelement aus einer Entriegelungsstellung in eine Verriegelungsstellung und zurück bewegbar ist, **dadurch gekennzeichnet, dass** an der Koppelscheibe (3) ein Zahnsegment (8) fest angeordnet ist, das in eine im Gebrauch verschiebbar am Türblatt (1) gelagerte Zahnleiste (9) eingreift, in welche das Abtriebszahnrad (10.2) eines Zahnradgetriebes (10) eingreift, dessen Antriebszahnrad (10.1) von einem Elektromotor (11) angetrieben ist, der von einer zentralen Steuereinrichtung aus ein- und ausschaltbar ist.

2. Zentralverriegelungseinrichtung nach Anspruch 1, **dadurch gekennzeichnet, dass** im Bereich des Riegelelements (6) mindestens ein elektrischer Endschalter (12, 13) oder Sensor angeordnet ist, der ein die Stellung des Riegelelements (6) kennzeichnendes elektrisches Signal erzeugt, das der zentralen Steuereinrichtung zugeführt wird.

3. Zentralverriegelungseinrichtung nach Anspruch 2, **dadurch gekennzeichnet, dass** zwei Endschalter (12, 13) oder Sensoren vorgesehen sind, die derart angeordnet sind, dass einer ein die Entriegelungsstellung kennzeichnendes elektrisches Signal erzeugt, während der andere ein die Verriegelungsstellung kennzeichnendes elektrisches Signal erzeugt, wobei die beiden Signale der zentralen Steuereinrichtung zugeführt werden.

4. Zentralverriegelungseinrichtung nach einem der Ansprüche 1 bis 3, **dadurch gekennzeichnet, dass** das Riegelelement (6) am vorderen Ende eines in einer Geradführung (6.1) verschiebbar geführten Verbindungsstücks (5) angeordnet ist, an dessen hinterem Ende die Koppelstange (4) angelenkt ist und die Endschalter (12, 13) oder Sensoren zu beiden Seiten des Verbindungsstücks (5) angeordnet sind.

5. Zentralverriegelungseinrichtung nach Anspruch 4, **dadurch gekennzeichnet, dass** bei einander gegenüberliegend angeordneten Endschaltern (12, 13) das Verbindungsstück (5) jeweils an der einem Schalter zugewandten Seite eine Ausnehmung (5.1, 5.2) besitzt, in die das Betätigungselement des betreffenden Endschalters eingreifen kann, wobei der Abstand der beiden Ausnehmungen (5.1, 5.2) in Bewegungsrichtung des Verbindungs-stücks (5) dem Weg zwischen der Entriegelungsstellung und der Verriegelungsstellung entspricht, derart, dass in der Entriegelungsstellung der eine und in der Verriegelungsstellung der andere Endschalter anspricht.

6. Zentralverriegelungseinrichtung nach Anspruch 4 oder 5, **dadurch gekennzeichnet, dass** im Verbindungsstück (5) ein in Bewegungsrichtung verlaufender Führungsschlitz (5.3) angeordnet ist, in den ein im Gebrauch fest am Türblatt (1) angeordneter, senkrecht zur Bewegungsrichtung des Verbindungstücks (5) verlaufender Führungsstift (5.4) eingreift, wobei der Führungsstift (5.4) im Bereich zwischen den Schaltelementen der Endschalter (12, 13) angeordnet ist.

7. Zentralverriegelungseinrichtung nach einem der Ansprüche 1 bis 6, **dadurch gekennzeichnet, dass** die Anlenkung der Koppelstange (4) an der Koppelscheibe (3) derart ist, dass in der Verriegelungsstellung die Koppelscheibe (3) in bezug auf die Koppelstange (4) in einer "Übertotpunktstellung" steht.

8. Zentralverriegelungseinrichtung nach einem der Ansprüche 1 bis 7, **dadurch gekennzeichnet, dass** an der Koppelscheibe (3') eine zweite Koppelstange (14') angelenkt ist, wobei die Anlenkpunkte der ersten und zweiten Koppelstange (4', 14') einander im wesentlichen radial gegenüberliegen und die zweite Koppelstange (14') gelenkig mit einem zweiten am Türblatt (1') verschiebbar gelagerten Riegelelement (16') verbunden ist, das mit einem zweiten im Gebrauch am oder im Türrahmen angeordneten Gegenelement (17') zusmmenwirkt, wobei die beiden Riegelelemente (6', 16') an zwei einander gegenüberliegenden Kanten des Türblatts (1') angeordnet sind und durch Verdrehen der Koppelscheibe (3') beide Riegelelemente (6', 16') synchron aus einer Entriegelungsstellung in eine Verriegelungsstellung und zurück bewegbar sind.

## Claims

1. A central locking device for doors on public transport vehicles which are provided with a locking device, which central locking device has a turning handle which, in practice, is arranged on the door leaf and is connected by way of a shaft to a coupling disc to which one end of a coupling rod is hinged, the other end of said coupling rod being connected in hinged manner to a locking element which, in practice, is displaceably mounted on the door leaf and cooperates with a counter-element arranged on or in the door frame in such a way that, by rotating the coupling disc, the locking element can be moved out of an unlocking position into a locking position and back again, **characterised in that**, fixedly arranged on the coupling disc (3), there is a toothed segment (8) which engages in a toothed strip (9) which, in practice, is displaceably mounted on the door leaf (1) and in which the driven toothed wheel (10.2) of a toothed gearing (10) engages, the driving toothed wheel (10.1) of said toothed gearing being driven by an electric motor (11) which can be switched on and off from a central control device.

2. A central locking device according to Claim 1, **characterised in that**, arranged in the region of the locking element (6), there is at least one electrical limit switch (12, 13) or sensor which generates an electrical signal which represents the position of the locking element (6) and is supplied to the central control device.

3. A central locking device according to Claim 2, **characterised in that** two limit switches (12, 13) or sensors are provided, which are arranged in such a way that one generates an electrical signal representing the unlocking position, whilst the other generates an electrical signal representing the locking position, the two signals being supplied to the central control device.

4. A central locking device according to one of Claims 1 to 3, **characterised in that** the locking element (6) is arranged at the front end of a connecting piece (5) which is displaceably guided in a linear guide (6.1), the coupling rod (4) being hinged to the rear end of said connecting piece and the limit switches (12, 13) or sensors being arranged on both sides of the connecting piece (5).

5. A central locking device according to Claim 4, **characterised in that**, when the limit switches (12, 13) are arranged opposite one another, the connecting piece (5) has, on the side facing a switch in each case, a cutout (5.1, 5.2) in which the actuating element of the respective limit switch can engage, the spacing between the two cutouts (5.1, 5.2) in the movement direction of the connecting piece (5) corresponding to the distance between the unlocking position and the locking position in such a way that one limit switch acts in the unlocking position and the other limit switch acts in the locking position.

6. A central locking device according to Claim 4 or 5, **characterised in that**, arranged in the connecting piece (5), there is a guide slot (5.3) which extends in the movement direction and in which there engages a guide pin (5.3) which, in practice, is fixedly arranged on the door leaf (1) and extends perpendicularly to the movement direction of the connecting piece (5), the guide pin (5.4) being arranged in the region between the control elements of the limit switches (12, 13).

7. A central locking device according to one of Claims 1 to 6, **characterised in that** the coupling rod (4) is hinged to the coupling disc (3) in such a way that, in the locking position, the coupling disc (3) is in a position beyond dead centre with respect to the coupling rod (4).

8. A central locking device according to one of Claims 1 to 7, **characterised in that** a second coupling rod (14') is hinged to the coupling disc (3'), the hinge points of the first and second coupling rod (4', 14') lying substantially radially opposite one another and the second coupling rod (14') being connected in hinged manner to a second locking element (16') which is displaceably mounted on the door leaf (1') and cooperates with a second counter-element (17') which, in practice, is arranged on or in the door leaf, the two locking elements (6, 16') being arranged on two mutually opposing edges of the door leaf (1') and, by rotating the coupling disc (3'), both locking elements (6', 16') being movable synchronously from an unlocking position into a locking position and back again.

## Revendications

1. Dispositif de verrouillage central pour des portes de véhicules de transport public pour les lignes de banlieue et grandes lignes, lesquelles sont munies d'un dispositif de verrouillage, lequel dispositif de verrouillage central comporte une poignée, qui est agencée en cours d'utilisation sur un vantail de porte et qui est reliée par l'intermédiaire d'un arbre à un disque de couplage, contre lequel est articulée une extrémité d'une tringle de couplage, dont l'autre extrémité est assemblée de manière articulée avec un pêne dormant, qui est monté coulissant en cours d'utilisation sur le vantail de porte et qui coopère avec un élément complémentaire agencé sur ou dans le bâti de la porte, de telle sorte qu'une rotation du disque de couplage amène le pêne dormant hors d'une position de déverrouillage dans une position de verrouillage et inversement, **caractérisé en ce qu'**un segment denté (8) est agencé de manière fixe sur le disque de couplage (3), lequel engrène dans une tige dentée (9), qui est montée mobile en cours d'utilisation sur le vantail de porte (1) et dans laquelle engrène le pignon de sortie (10.2) d'un engrenage (10), dont le pignon d'entraînement (10.1) est actionné par un moteur électrique (11), qui peut être activé et désactivé par un dispositif de commande central.

2. Dispositif de verrouillage central selon la revendication 1, **caractérisé en ce que** dans la zone du pêne dormant (6) est agencé au moins un commutateur de fin de course (12, 13) électrique ou capteur, qui génère un signal électrique, qui caractérise la position du pêne dormant (6) et qui est acheminé vers le dispositif de commande central.

3. Dispositif de verrouillage central selon la revendication 2, **caractérisé en ce qu'**il est prévu deux commutateurs de fin de course (12, 13) ou capteurs, qui sont agencés de telle sorte que l'un génère un signal électrique caractérisant la position de déverrouillage, tandis que l'autre génère un signal électrique caractérisant la position de verrouillage, les deux signaux étant acheminés vers le dispositif de commande central.

4. Dispositif de verrouillage central selon l'une quelconque des revendications 1 à 3, **caractérisé en ce que** le pêne dormant (6) est agencé sur l'extrémité avant d'un élément de liaison (5), qui est monté mobile dans un guidage droit (6.1) et sur l'extrémité arrière duquel est articulée la tringle de couplage (4), et les commutateurs de fin de course (12, 13) ou capteurs sont agencés de part et d'autre de l'élément de liaison (5).

5. Dispositif de verrouillage central selon la revendication 4, **caractérisé en ce que**, avec des commutateurs de fin de course (12, 13) agencés l'un en regard de l'autre, l'élément de liaison (5), sur chaque côté orienté vers un commutateur, comporte un évidement (5.1, 5.2), dans lequel peut s'engager l'élément de manoeuvre du commutateur de fin de course concerné, la distance entre les deux évidements (5.1, 5.2), dans le sens de déplacement de l'élément de liaison (5), correspondant au trajet entre la position de déverrouillage et la position de verrouillage, de telle sorte que l'un des commutateurs de fin de course réagit dans la position de déverrouillage et l'autre commutateur de fin de course réagit dans la position de verrouillage.

6. Dispositif de verrouillage central selon la revendication 4 ou 5, **caractérisé en ce que** dans l'élément de liaison (5) est réalisée une fente de guidage (5.3) orientée dans le sens de déplacement, dans laquelle s'engage un téton de guidage (5.4), agencé de manière fixe en cours d'utilisation sur le vantail de porte (1) et orienté perpendiculairement au sens de déplacement de l'élément de liaison (5), le téton de guidage (5.4) étant agencé dans la zone entre les éléments de manoeuvre des commutateurs de fin de course (12, 13).

7. Dispositif de verrouillage central selon l'une quelconque des revendications 1 à 6, **caractérisé en ce que** l'articulation de la tringle de couplage (4) sur le disque de couplage (3) est prévue de telle sorte que, dans la position de verrouillage, le disque de couplage (3) est situé dans une « position de point mort haut » par rapport à la tringle de couplage (4).

8. Dispositif de verrouillage central selon l'une quelconque des revendications 1 à 7, **caractérisé en ce qu'**une deuxième tringle de couplage (14') est articulée contre le disque de couplage (3'), les points d'articulation de la première et de la deuxième tringle de couplage (4', 14') étant disposés en regard l'un de l'autre sensiblement dans le sens radial et la deuxième tringle de couplage (14') est reliée de manière articulée a un deuxième pêne dormant (16'), qui est monté mobile sur le vantail de porte (1') et qui coopère en cours d'utilisation avec un deuxième élément complémentaire (17') agencé sur ou dans le bâti de porte, les deux pênes dormants (6', 16') étant agencés sur deux chants opposés du vantail de porte (1') et, sous l'effet d'une rotation du disque de couplage (3'), les deux pênes dormants (6', 16') peuvent se déplacer de manière synchrone hors d'une position de déverrouillage dans une position de verrouillage et inversement.
